# EUROPÄISCHE PATENTSCHRIFT

(11) **EP 1 660 817 B1**
(45) Veröffentlichungstag und Bekanntmachung des Hinweises auf die Patenterteilung: **15.03.2017**
(21) Anmeldenummer: 04738757.6
(22) Anmeldetag: 23.06.2004
(51) Int. Cl.: F23Q 7/00

(54) **GLÜHSTIFTKERZE MIT BESONDERS EINGEBETTETEM KONTAKTELEMENT**
SHEATHED-ELEMENT GLOW PLUG COMPRISING A SPECIALLY EMBEDDED CONTACT ELEMENT
BOUGIE DE PRECHAUFFAGE A ELEMENT DE CONTACT SPECIALEMENT ENCASTRE

(30) Priorität: 28.08.2003 DE 10339641
(43) Veröffentlichungstag der Anmeldung: 31.05.2006
(73) Patentinhaber: ROBERT BOSCH GMBH, 70442 Stuttgart (DE)
(72) Erfinder: HALUSCHKA, Christoph, 63911 Klingenberg (DE); BACH, Rainer, 75446 Wiernsheim (DE); SOSSINKA, Peter, 71254 Ditzingen (DE); KLONCZYNSKI, Alexander, 64859 Eppertshausen (DE); JEANNEL, Laurent, 71254 Ditzingen (DE); GAISER, Andreas, 71691 Freiberg (DE); BLANK, Susanne, 71334 Waiblingen (DE)
(86) Internationale Anmeldenummer: PCT/DE2004/001308
(87) Internationale Veröffentlichungsnummer: WO 2005/026619

(56) Entgegenhaltungen:
- EP-A- 0 103 775
- EP-A- 0 798 515
- WO-A-86/01878
- DE-A- 3 621 216
- DE-A- 10 020 328

## Beschreibung

Die Erfindung bezieht sich auf eine Glühstiftkerze für eine Brennstoffkraftmaschine, bestehend aus einem Kerzengehäuse, einem an dem Kerzengehäuse angeordneten Anschlussteil für den elektrischen Strom sowie einem Stiftheizer, in der Regel ein Rohr mit einem eingebetteten Heizelement. Das Anschlussteil und das Heizelement sind über einen Anschlussbolzen und ein Kontaktelement elektrisch gekoppelt.

### Stand der Technik

Das Kontaktelement bildet mit dem Anschlussbolzen und dem Anschlussbereich des Stiftheizers im Gehäuseinneren den sogenannten Pluskontakt. Zur Fixierung des Kontaktelements innerhalb des Gehäuses der Glühstiftkerze sowie dessen Isolierung gegenüber dem Gehäuse sind aus dem Stand der Technik unterschiedliche Verfahren bekannt.

Die Erfindung bezieht sich insbesondere auf Ausführungen, in denen der Kontakt durch ein elastisches Leitungselement, wie eine Graphittablette, hergestellt wird. Eine derartige Glühstiftkerze ist aus DE 100 20 328 A1 bekannt. Bei dieser Glühstiftkerze ist zwischen dem Anschlussbolzen und dem Heizelement ein Kontaktelement angeordnet, das durch die genannte Graphittablette gebildet ist. Zur Isolation und Fixierung wird eine keramische Hülse zwischen Kontaktelement und Gehäuse angeordnet. Die Keramikhülse wirkt dabei gleichzeitig als Spannhülse. Die keramische Spannhülse umhüllt den Anschlussbolzen und die Graphittablette und verhindern so den Kontakt mit dem Gehäuse. Gleichzeitig sorgen sie dafür, dass das Kontaktelement in einer definierten Position verbleibt, in der ein guter Kontakt mit dem Stiftheizer, bzw. mit dem Heizelement gewährleistet ist.

Häufig werden Glühstiftkerzen mit geringen Durchmessern gefordert. Da die elektrischen Eigenschaften durch den Stiftheizer und den Anschlussbolzen, bzw. deren Abmessung vorgegeben ist, bleibt zwischen Anschlussbolzen und Gehäuse wenig Platz. Die Spannhülsen müssen daher mit geringer Wandstärke gefertigt werden, was bei keramischen Materialien mit einem hohen Fertigungs- und Kostenaufwand verbunden ist.

Weiterhin ist aus EP 798 515 A2 eine Glühstiftkerze für eine Brennstoffkraftmaschine mit einem Gehäuse, einem im Gehäuse angeordneten Anschlussteil für den elektrischen Strom sowie ein in ein Rohr eingebettetes Heizelement bekannt. Der Anschlussteil ist aus dem Gehäuse herausgeführt und mit einer Kunststoffhülse gegenüber dem Gehäuse elektrisch isoliert.

Aufgabe der Erfindung ist es, eine Glühstiftkerze vorzuschlagen, die eine stabile Fixierung des Kontaktelements zeigt und bei der die Fixierung und Isolation des Kontaktelements preisgünstig herstellbar sind.

Die Aufgabe wird mit den kennzeichnenden Maßnahmen des Anspruchs 1 gelöst.

### Vorteile der Erfindung

Durch das Verwenden einer Kunststoffspannhülse wird eine sehr einfache elektrische Isolierung gegenüber dem Gehäuse erreicht. Die Kunststoffhülsen haben gegenüber keramischen Hülsen den Vorteil, dass sie einfacher und damit auch kostengünstiger herstellbar sind. Das gilt insbesondere für Hülsen mit geringer Wandstärke, wie sie in Glühstiftkerzen häufig benötigt werden.

Im Gegensatz zu keramischen Materialien besitzt die Kunststoffhülse eine Elastizität in radialer und/oder Längsrichtung. Die Elastizität erhöht die Robustheit des Bauteils und verringert die Bruchwahrscheinlichkeit bei der Montage oder bei Belastungen während des Betriebs. Die Kunststoffhülse wirkt als Spannhülse, indem sie sich an der Innenwand des Gehäuses anlegt.

Kunststoffe können auch bei geringen Wandstärken für eine gute Isolierung sorgen und sind gleichzeitig robust genug, um auch weitere Verarbeitungsschritte aushalten zu können. Wenn zum Beispiel ein das Heizelement umgebendes Stützrohr mit dem Gehäuse verbunden wird, was durch Pressen, Hämmern, Löten oder Schweißen geschieht, wirken auch auf die Kunststoffhülse zum Teil starke Kräfte.

Kunststoffhülsen können leicht in verschiedenen Abmessungen und Formen hergestellt werden.

Zur Herstellung eines guten Kontakts muss das Kontaktelement mit möglichst großen Flächen an das Heizelement und den Anschlussbolzen ankoppeln. Für ein rohrförmiges Bauteil wie die Glühstiftkerze bietet sich daher eine zylinderartige Form des Kontaktelements an.

Die Kunststoffhülse kann einteilig oder in einer weiteren vorteilhaften Ausführung auch mehrteilig ausgebildet sein. Die einzelnen Teile können dann im Baukastenprinzip für Glühstiftkerzen verschiedenen Typs kombiniert werden.

Weitere vorteilhafte Ausgestaltungen gehen aus der nachfolgenden Beschreibung sowie den Ansprüchen hervor.

### Zeichnung

Es zeigt:
Fig. 1 eine schematische Darstellung eines Teils einer Glühstiftkerze, im Schnitt.

### Beschreibung des Ausführungsbeispiels

In Fig. 1 sind die der Erfindung zugrundeliegenden Teile einer Glühstiftkerze 1 dargestellt. Diese Glühstiftkerze 1 besteht aus einem Kerzengehäuse 2 sowie aus einem Anschlussbereich 3 eines nicht näher dargestellten Stiftheizers 4.

Innerhalb des Gehäuses 2 ist ein Anschlussbolzen 5 vorgesehen. Um den elektrischen Kontakt zwischen dem Anschlussbolzen 5 und dem Anschlussbereich 3 des Heizers herzustellen, ist zwischen diesen beiden Elementen ein Kontaktelement 6 vorgesehen. Dieses ist vorzugsweise elastisch. Bei einem derartigen Kontaktelement 6 kann es sich beispielsweise um eine Graphittablette handeln.

Um die Fixierung des Kontaktelements 6 und die Isolierung von Kontaktelement und Anschlussbolzen 5 gegenüber dem Gehäuse 2 zu erreichen, wird in das Gehäuse 2 erfindungsgemäss eine Kunststoffhülse 7 eingebracht, innerhalb derer der Anschlussbolzen 4 angeordnet ist. Diese Kunststoffhülse 7 lässt sich einfach und preisgünstig mit geringer Wandstärke 8 fertigen.

In dem Anschlussbereich 3 ist eine Ausnehmung 9 vorgesehen, in die das Kontaktelement 6 zumindest zum Teil einführbar ist.

Die Hülse 7 ist vorzugsweise einteilig ausgebildet. Sie ist als Spannhülse ausgebildet und legt sich so an die Innenwandung 10 des Gehäuses 2 an.

## Patentansprüche

1. Glühstiftkerze für eine Brennstoffkraftmaschine, mit einem Gehäuse (2), einem an dem Gehäuse(2) angeordneten Anschlussteil für den elektrischen Strom sowie einem Rohr mit einem eingebetteten Heizelement, wobei das Anschlussteil und das Heizelement über einen Anschlussbolzen (5) und ein Kontaktelement (6) elektrisch gekoppelt sind, und wobei der Anschlussbolzen (5) und das Kontaktelement (6) zumindest teilweise von einer elektrisch isolierenden Spannhülse innerhalb des Gehäuses (2) umgeben sind, wobei das Kontaktelement (6) eine zylindrische Form hat, **dadurch gekennzeichnet, dass** der Mantel des Kontaktelements (6) vollständig von einer Kunststoffhülse (7) umgeben ist, und dass die Kunststoffhülse (7) elastische Eigenschaften besitzt und sich als Spannhülse an der Innenwand des Gehäuses (2) anlegt.

2. Glühstiftkerze nach Anspruch 1, **dadurch gekennzeichnet, dass** die Kunststoffhülse (7) mehrteilig ausgebildet ist.

3. Glühstiftkerze nach Anspruch 1, **dadurch gekennzeichnet, dass** das Kontaktelement (6) elastisch ist.

4. Glühstiftkerze nach Ansprüche 1 oder 3, **dadurch gekennzeichnet, dass** das Kontaktelement (6) eine Graphittablette ist.

## Claims

1. Sheathed-element glow plug for an internal combustion engine, comprising a housing (2), a connection part, which is arranged on the housing (2), for the electric current and also a tube with an embedded heating element, wherein the connection part and the heating element are electrically coupled by means of a connection bolt (5) and a contact element (6), and wherein the connection bolt (5) and the contact element (6) are at least partially surrounded by an electrically insulating clamping sleeve within the housing (2), wherein the contact element (6) has a cylindrical shape, **characterized in that** the casing of the contact element (6) is completely surrounded by a plastic sleeve (7), and **in that** the plastic sleeve (7) has elastic properties and, as a clamping sleeve, rests against the inner wall of the housing (2).

2. Sheathed-element glow plug according to Claim 1,
**characterized in that** the plastic sleeve (7) is of multipartite design.

3. Sheathed-element glow plug according to Claim 1,
**characterized in that** the contact element (6) is elastic.

4. Sheathed-element glow plug according to Claim 1 or
3, **characterized in that** the contact element (6) is a graphite pellet.

## Revendications

1. Bougie de préchauffage pour un moteur à combustion interne, comprenant un boîtier (2), une partie de raccordement pour le courant électrique disposée sur le boîtier (2) ainsi qu'un tube avec un élément chauffant encastré, la partie de raccordement et l'élément chauffant étant accouplés électriquement par le biais d'un boulon de raccordement (5) et d'un élément de contact (6), et le boulon de raccordement (5) et l'élément de contact (6) étant entourés au moins en partie par un manchon de serrage électriquement isolant à l'intérieur du boîtier (2), l'élément de contact (6) ayant une forme cylindrique, **caractérisée en ce que** l'enveloppe de l'élément de contact (6) est complètement entourée par un manchon en plastique (7) et **en ce que** le manchon en plastique (7) possède des propriétés élastiques et s'applique en tant que manchon de serrage contre la paroi interne du boîtier (2).

2. Bougie de préchauffage selon la revendication 1,
**caractérisée en ce que** le manchon en plastique (7) est réalisé en plusieurs parties.

3. Bougie de préchauffage selon la revendication 1,
**caractérisée en ce que** l'élément de contact (6) est élastique.

4. Bougie de préchauffage selon les revendications 1
ou 3, **caractérisée en ce que** l'élément de contact (6) est une tablette de graphite.
